# DEMANDE DE BREVET EUROPEEN

(11) **EP 1 067 499 A1**
(43) Date de publication de la demande: **10.01.2001**
(21) Numéro de dépôt: 00401797.6
(22) Date de dépôt: 23.06.2000
(51) Int. Cl.: G08G 1/16

(54) **Dispositif embarqué d'assistance au changement de voie pour véhicule**

(30) Priorité: 29.06.1999 FR 9908286
(71) Demandeur: Renault, 92109 Boulogne Billancourt (FR)
(72) Inventeur: Perrin, Bertrand, 92500 Rueil Malmaison (FR)

(57) **Abrégé**

L'invention propose un dispositif embarqué d'assistance au contrôle des déplacements d'un premier véhicule (10) automobile caractérisé en ce que le calculateur calcule un intervalle de temps entre le second véhicule (20) et le premier véhicule (10), en effectuant le quotient de la distance (D) séparant les deux véhicules par la vitesse relative du second véhicule (20) puis en ce que, en fonction de l'intervalle de temps calculé, le calculateur détermine un niveau de danger de la manoeuvre de changement de voie et en ce que les moyens d'interface indiquent ce niveau de danger au conducteur.

## Description

L'invention concerne un dispositif d'assistance au contrôle des déplacements d'un véhicule automobile.

L'invention concerne plus particulièrement un dispositif d'assistance au contrôle des déplacements d'un véhicule automobile, notamment en vue d'une manoeuvre de changement de voie, du type comportant des capteurs susceptibles de renseigner un calculateur sur la présence et la vitesse d'un second véhicule, ainsi que sur la distance qui sépare le premier véhicule du second véhicule, le second véhicule étant animé d'une vitesse relative par rapport au premier véhicule, du type comportant des moyens d'interface pour assister le conducteur du premier véhicule, lors d'une manoeuvre de changement de voie, en exploitant des données issues du calculateur.

Le conducteur du premier véhicule qui désire changer de voie de circulation pour se diriger vers une voie de circulation adjacente, à gauche ou à droite du premier véhicule, est susceptible de causer un accident s'il entreprend la manoeuvre de changement de voie alors qu'un second véhicule est proche de lui sur la voie adjacente, ou bien lorsqu'un second véhicule se rapproche rapidement du premier véhicule sur la voie adjacente.

Plusieurs documents proposent un système d'aide au changement de voie parmi lesquels on trouve des systèmes de surveillance de la zone d'angle mort du champ de vision du conducteur.

Dans ces systèmes, un signal audible se fait entendre lorsqu'un véhicule est détecté dans la zone d'angle mort. En plus du signal sonore, un signal lumineux avertit le conducteur. Ce signal est placé soit dans un rétroviseur, soit au tableau de bord du véhicule. Selon les cas, le signal sonore est activé lorsque le conducteur met son clignotant, ou lorsque le volant indique au système qu'un changement de voie va être effectué.

On trouve parmi ces documents, un système qui, en cas de danger, ramène le levier de commande du changement d'état du feu clignotant de changement de direction en position neutre, alors que le conducteur l'avait activé pour changer de voie.

On trouve également des documents relatifs à l'aide au dépassement traitant de systèmes qui, en plus de surveiller la zone d'angle mort, surveillent une zone arrière éloignée du véhicule, voire une zone à l'avant du véhicule.

Dans tous les cas, l'information fournie au conducteur du véhicule ne semble pas suffisamment pertinente. En effet, il n'y a jamais de traitement progressif de l'information.

Par exemple, le document CA-A-2.120.638 prévoit d'avertir le conducteur lorsqu'un véhicule se trouve derrière lui dans la voie de circulation adjacente. Le conducteur sait alors qu'un véhicule est près de lui, mais il n'est jamais renseigné sur la distance et la vitesse de ce véhicule. C'est à lui d'évaluer le risque encouru par une éventuelle manoeuvre de changement de voie.

L'invention a pour but de proposer un dispositif qui permet de résoudre ce problème en indiquant au conducteur un niveau de danger de la manoeuvre de changement de voie de circulation.

Dans ce but, l'invention propose un dispositif du type décrit précédemment, caractérisé en ce que le calculateur calcule un intervalle de temps entre le second véhicule et le premier véhicule, en effectuant le quotient de la distance séparant les deux véhicules par la vitesse relative du second véhicule puis en ce que, en fonction de l'intervalle de temps calculé, le calculateur détermine un niveau de danger de la manoeuvre de changement de voie et en ce que les moyens d'interface indiquent ce niveau de danger au conducteur.

Selon d'autres caractéristiques de l'invention :
- pour déterminer le niveau de danger, le calculateur compare l'intervalle de temps calculé à des valeurs représentant des seuils prédéterminés de danger pour une manoeuvre de changement de voie ;
- le calculateur compare l'intervalle de temps calculé à une valeur critique et à une valeur de sécurité de la manière suivante :
   a) si l'intervalle de temps calculé est supérieur ou égal à la valeur de sécurité, le niveau de danger est un niveau de danger minimal signalant que la manoeuvre de changement de voie présente un risque minimal ;
   b) si l'intervalle de temps calculé est inférieur à la valeur de sécurité et supérieur à la valeur critique, le niveau de danger est un niveau de danger intermédiaire signalant que la manoeuvre de changement de voie présente un risque intermédiaire ;
   c) si l'intervalle de temps calculé est inférieur ou égal à la valeur critique, le niveau de danger est un niveau de danger maximal signalant que la manoeuvre de changement de voie présente un risque maximal ;
- pour indiquer le niveau de danger, les moyens d'interface comportent un dispositif d'affichage à plusieurs couleurs et/ou un dispositif de signalisation sonore ;
- le dispositif d'affichage affiche une couleur différente pour chaque niveau de danger et le dispositif de signalisation sonore émet un signal lorsque le calculateur détecte que le conducteur a l'intention de changer de voie alors que le niveau de danger maximal est affiché ;
- les moyens d'interface comportent une première partie placée près du rétroviseur gauche du premier véhicule qui indique le niveau de danger pour le côté gauche du premier véhicule, et une seconde partie placée près du rétroviseur droit qui affiche le niveau de danger pour le côté droit du premier véhicule ;
- la première partie des moyens d'interface est placée sur le rétroviseur gauche du premier véhicule, et la seconde partie des moyens d'interface est placée sur le rétroviseur droit du premier véhicule ;
- il comporte, d'un côté du premier véhicule, un premier capteur de zone qui surveille une zone étendue comprenant la zone d'angle mort du champ de vision du conducteur ainsi qu'une zone arrière plus éloignée et comporte, de l'autre côté du premier véhicule, un second capteur de zone qui surveille une zone réduite constituée de la zone d'angle mort du champ de vision du conducteur ;
- le second capteur de zone renseigne le calculateur sur la seule présence du second véhicule et, si une telle présence a été détectée, le calculateur détermine directement le niveau de danger maximal que les moyens d'interface indiquent au conducteur ;
- le capteur de zone est une caméra ou un radar ou un capteur à ultrasons ou tout autre moyen de détection.

D'autres caractéristiques et avantages de l'invention apparaîtront à la lecture de la description détaillée qui suit pour la compréhension de laquelle on se reportera aux dessins annexés dans lesquels :
- la figure 1 est une représentation schématique d'un dispositif embarqué d'assistance réalisé conformément à l'invention ;
- la figure 2 est une vue schématique de dessus d'un véhicule équipé d'un dispositif embarqué d'assistance selon l'invention ;
- la figure 3 est une vue schématique de face du rétroviseur gauche d'un véhicule automobile équipé du dispositif embarqué d'assistance selon l'invention ;
- la figure 4 est une vue schématique de face du rétroviseur droit d'un véhicule automobile équipé du dispositif embarqué d'assistance selon l'invention ;
- la figure 5 est un diagramme représentant la distance séparant les deux véhicules en fonction de la vitesse relative du second véhicule par rapport au premier véhicule.

On a représenté schématiquement à la figure 1 un dispositif embarqué d'assistance d'un véhicule automobile réalisé conformément à l'invention.

Le dispositif embarqué d'assistance comporte des capteurs 11, 12, 13 qui transmettent des données à un calculateur 14. Le calculateur 14 analyse les données et détermine un niveau de danger ND qui est indiqué au conducteur par des moyens d'interface 15, 16, 17.

Les capteurs comprennent un capteur de zone gauche 11, un capteur de zone droite 12 et un capteur de vitesse 13.

On a représenté à la figure 2 un premier véhicule 10 équipé d'un dispositif embarqué d'assistance selon l'invention et un second véhicule 20.

On a schématisé trois voies de circulation dans le même sens, le premier véhicule 10 se situant dans la voie milieu.

Le second véhicule 20 est situé dans une zone surveillée par un capteur de zone. A titre d'exemple on a placé le second véhicule 20 dans la voie à gauche de la voie milieu dans laquelle circule le premier véhicule 10, dans la zone surveillée par le capteur de zone gauche 11, mais le second véhicule 20 peut, en variante, aussi bien se situer dans la voie à droite de celle du premier véhicule 10.

On distingue, sur le premier véhicule 10, un rétroviseur gauche 18, un rétroviseur droit 19 ainsi que les capteurs de zone gauche 11 et de zone droite 12. Par soucis de clarté on n'a pas représenté les autres éléments du dispositif embarqué d'assistance.

Le premier véhicule 10 est animé d'une première vitesse V₁. Le second véhicule 20 est animé d'une seconde vitesse V₂. Les deux véhicules sont séparés d'une distance D.

Le capteur de vitesse 13 mesure la vitesse V₁ du véhicule 10.

Les capteurs de zone gauche 11 et droite 12 surveillent des zones situées sur les côtés arrière, respectivement gauche et droit, du premier véhicule 10.

Le capteur de zone gauche 11 est capable de détecter la présence d'un second véhicule 20, de mesurer sa vitesse V₂ et de mesurer la distance D qui sépare les deux véhicules.

Comme l'illustre la figure 2, le capteur de zone gauche 11 surveille une zone étendue Zₑ qui comprend la zone d'angle mort du champ de vision du conducteur sur le côté gauche du premier véhicule 10 ainsi qu'une zone plus éloignée.

La zone étendue Zₑ balaye la voie de circulation adjacente située à gauche du premier véhicule 10 de façon à pouvoir détecter tout véhicule présent sur cette voie sur une longueur par exemple égale à quatre vingt dix mètres.

Dans le mode de réalisation préféré de l'invention, le capteur de zone droite 12 surveille une zone réduite Zᵣ constituée par la zone d'angle mort du champ de vision du conducteur sur le côté droit du premier véhicule 10. Le capteur de zone droite 12 ne peut que détecter la présence d'un véhicule.

Les zones d'angle mort du champ de vision du conducteur correspondent à des zones situées vers l'arrière du premier véhicule 10, sur les côtés droit et gauche, que le conducteur ne peut observer ni dans son rétroviseur central intérieur, ni dans un rétroviseur latéral extérieur du type classique.

On expliquera maintenant le fonctionnement du dispositif embarqué d'assistance du côté gauche du premier véhicule 10.

Le calculateur 14 analyse les données fournies par le capteur de zone gauche 11 et par le capteur de vitesse 13. Si la présence d'un second véhicule 20 a été détectée, il calcule la vitesse relative Vᵣ du second véhicule 20 par rapport au premier véhicule 10 en effectuant le quotient de la vitesse V₂ du second véhicule 20 par la vitesse V₁ du premier véhicule 10, ou la différence entre ces deux vitesses. Il calcule ensuite un intervalle de temps lT_{cal} en effectuant le quotient de la distance D par la vitesse relative Vᵣ, D étant la distance qui sépare les deux véhicules et qui est mesurée par le capteur de zone gauche 11.

Le calculateur 14 possède en mémoire des valeurs d'intervalle de temps, par exemple une valeur critique lT_{cri} et une valeur de sécurité IT_{séc}, représentant des seuils de danger pour une manoeuvre de changement de voie. Le calculateur 14 compare l'intervalle de temps calculé lT_{cal} avec la valeur critique lT_{cri} et la valeur de sécurité IT_{séc} pour déterminer le niveau de danger ND d'une manoeuvre de changement de voie.

Si l'intervalle de temps calculé lT_{cal} est supérieur ou égal à la valeur de sécurité IT_{séc}, le calculateur 14 détermine alors un niveau de danger minimal NDₘᵢₙ qui signale que la manoeuvre de changement de voie présente un risque minimal. C'est à dire que le second véhicule 20 est suffisamment éloigné ou bien possède une vitesse V₂ et/ou une vitesse relative suffisamment faible pour permettre au conducteur d'effectuer un changement de voie en toute sécurité, les risques étant négligeables.

Si l'intervalle de temps calculé lT_{cal} est inférieur à la valeur de sécurité IT_{séc} et supérieur à la valeur critique lT_{cri}, le calculateur 14 détermine alors un niveau de danger intermédiaire NDᵢₙₜ qui signale que la manoeuvre de changement de voie présente un risque intermédiaire. C'est à dire que la distance séparant les deux véhicules, ou bien la vitesse du second véhicule 20, est telle qu'une manoeuvre de changement de voie peut être entreprise par le conducteur bien que cette manoeuvre présente des risques non négligeables.

Si l'intervalle de temps calculé lT_{cal} est inférieur ou égal à la valeur critique lT_{cri}, le calculateur 14 détermine alors un niveau de danger maximal NDₘₐₓ qui signale que la manoeuvre de changement de voie présente un risque maximal. C'est à dire que le second véhicule 20 est trop proche ou bien possède une vitesse V₂ trop élevée pour permettre au conducteur d'effectuer un changement de voie sans courir des risques très importants.

On expliquera maintenant le fonctionnement du dispositif embarqué d'assistance du côté droit du premier véhicule 10.

Le calculateur 14 analyse les données fournies par le capteur de zone droite 12 qui surveille la zone réduite Zᵣ. Dès qu'un second véhicule 20 a été détecté dans cette zone le calculateur détermine directement le niveau de danger maximal NDₘₐₓ. En effet, le second véhicule 20 se situe dans la zone droite d'angle mort du premier véhicule 10. Entreprendre une manoeuvre de changement de voie dans cette situation présente des risques très importants.

Le niveau de danger ND est ensuite indiqué au conducteur par les moyens d'interface 15, 16, 17. Ces moyens d'interface sont par exemple un dispositif d'affichage gauche 15, un dispositif d'affichage droit 16 et un dispositif de signalisation sonore 17.

Dans le mode préféré de réalisation de l'invention, si un niveau de danger maximal NDₘₐₓ a été déterminé pour un côté du premier véhicule 10, et si le calculateur détecte que le conducteur a l'intention de changer de voie de ce côté, par exemple si le conducteur a activé son feu clignotant de changement de direction , le dispositif de signalisation sonore 17 émet alors un signal sonore destiné à avertir le conducteur qu'il entreprend une manoeuvre dangereuse.

Le calculateur peut utiliser plusieurs méthodes à la fois pour détecter que le conducteur a l'intention de changer de voie. Le calculateur peut notamment détecter un déplacement latéral brusque à partir de l'angle de rotation du volant et/ou à partir de la position du véhicule par rapport à une ligne blanche, ce qui indique que le conducteur a l'intention de changer de voie.

Sur la figure 3 on a représenté un exemple de dispositif d'affichage gauche 15 monté sur le rétroviseur gauche 18 du premier véhicule 10.

Le dispositif d'affichage gauche 15 est constitué de trois témoins lumineux superposés, chacun étant d'une couleur différente, par exemple rouge, orange et vert. Il indique le niveau de danger ND pour le côté gauche du premier véhicule 10 avec une couleur différente pour chacun des trois niveaux de danger ND.

Pour indiquer qu'un niveau de danger minimal NDₘᵢₙ a été détecté, le dispositif d'affichage gauche 15 provoque ainsi l'allumage du témoin lumineux vert.

Pour indiquer qu'un niveau de danger intermédiaire NDᵢₙₜ a été détecté, le dispositif d'affichage gauche 15 provoque ainsi l'allumage du témoin lumineux orange.

Pour indiquer qu'un niveau de danger maximal NDₘₐₓ a été détecté, le dispositif d'affichage gauche 15 provoque ainsi l'allumage du témoin lumineux rouge.

Sur la figure 4 on a représenté un exemple de dispositif d'affichage droit 16 monté sur le rétroviseur droit 19 du premier véhicule 10.

Le dispositif d'affichage droit 16 est constitué d'un seul témoin lumineux, par exemple de couleur rouge. Il indique le niveau de danger maximal NDₘₐₓ pour le côté droit du premier véhicule 10 en allumant le témoin lumineux rouge.

Le diagramme de la figure 5 illustre un exemple de valeurs d'intervalles de temps représentant des seuils de danger pour une manoeuvre de changement de voie.

Sur l'axe des abscisses on a reporté les valeurs de la vitesse relative Vᵣ du second véhicule 20 par rapport au premier véhicule 10 en kilomètres par heure.

Sur l'axe des ordonnées on a reporté les valeurs de la distance D séparant le premier véhicule 10 du second véhicule 20 en mètres.

Tout point du schéma se caractérise par un couple distance/vitesse relative D/Vᵣ. Tout point du schéma représente donc une valeur d'intervalle de temps si l'on effectue le quotient de son ordonnée par son abscisse. Une droite du schéma se caractérise par sa pente c'est à dire par une valeur d'intervalle de temps constante.

On a tracé deux courbes divergentes issues d'un même point d'origine Pₒ. La courbe supérieure C_{séc} représente la valeur de sécurité IT_{séc} des intervalles de temps. La courbe inférieure C_{cri} représente la valeur critique lT_{cri} des intervalles de temps.

La courbe supérieure C_{séc} est constituée d'un segment de droite entre le point d'origine Pₒ et un point supérieur P_{séc}, et d'une demi-droite dont l'origine est le point supérieur P_{séc}. La pente de la demi-droite est plus grande que la pente du segment de droite. Par conséquent la valeur de sécurité IT_{séc} de la demi-droite est plus grande que la valeur de sécurité IT_{séc} du segment de droite.

Le point d'origine Pₒ, dans l'exemple proposé, a comme valeur d'ordonnée cinq mètres et comme valeur d'abscisse zéro, c'est à dire qu'en ce point les deux véhicules roulent à la même vitesse et sont séparés d'une distance D de cinq mètres. Ceci représente un exemple de distance de sécurité que les deux véhicules doivent respecter quand ils roulent à la même vitesse.

La courbe inférieure C_{cri} a une forme générale similaire à la courbe supérieure C_{séc}. La courbe inférieure C_{cri} comporte un segment de droite entre le point d'origine Pₒ et un point inférieur P_{cri}, et une demi-droite qui a pour origine le point inférieur P_{cri}.

Les deux courbes C_{séc} et C_{cri} délimitent trois zones du schéma.

Une première zone supérieure Zₘᵢₙ comprend la courbe supérieure C_{séc} et tous les points du schéma situés au-dessus de la courbe supérieure C_{séc}. La zone supérieure Zₘᵢₙ représente les valeurs d'intervalle de temps permettant une manoeuvre de changement de voie en toute sécurité. Cette zone correspond donc au niveau de danger minimal NDₘᵢₙ.

Une deuxième zone intermédiaire Zᵢₙₜ comprend tous les points du schéma situés entre la courbe supérieure C_{séc} et la courbe inférieure C_{cri}. La zone intermédiaire Zinc représente les valeurs d'intervalle de temps pour lesquelles une manoeuvre de changement de voie présente des risques non négligeables. Cette zone correspond donc au niveau de danger intermédiaire NDᵢₙₜ.

Une troisième zone inférieure Zₘₐₓ comprend tous les points du schéma situés au-dessous de la courbe inférieure C_{cri}. La zone inférieure Zₘₐₓ représente les valeurs d'intervalle de temps pour lesquelles une manoeuvre de changement de voie présente des risques très importants. Cette zone correspond donc au niveau de danger maximal NDₘₐₓ.

Quand le calculateur 14 a calculé une valeur d'intervalle de temps lT_{cal}, il détermine dans quelle zone du schéma se situe cette valeur pour définir le niveau de danger ND d'une manoeuvre de changement de voie.

La configuration de la courbe supérieure C_{séc} et de la courbe inférieure C_{cri} en deux parties de pentes différentes permet de disposer de deux valeurs critiques lT_{cri} distinctes et de deux valeurs de sécurité IT_{séc} distinctes, par exemple pour faire une différence entre des situations ou les véhicules sont séparés par une distance D inférieure ou supérieure à dix mètres.

Dans des variantes de ce mode de réalisation on peut mettre en place des courbes comportant une seule partie ou plus de deux parties. Il y a alors autant de valeurs critiques lT_{cri} distinctes et de valeurs de sécurité IT_{séc} distinctes que de parties sur chaque courbe. Les courbes peuvent d'ailleurs ne pas être des droites mais par exemple des paraboles.

On a décrit ci-dessus le fonctionnement d'un dispositif embarqué d'assistance dans lequel on est en mesure d'indiquer jusqu'à trois niveaux de danger ND.

Il est envisageable de ne prévoir que deux niveaux de danger ND, par exemple un niveau de danger maximal NDₘₐₓ et un niveau de danger minimal NDₘᵢₙ. Il est aussi possible de prévoir plus de trois niveaux de danger ND. Il faut alors définir d'autres valeurs d'intervalles de temps pour représenter les nouveaux seuils de danger et il faut prévoir des moyens d'interface adaptés.

Selon le mode de réalisation préféré de l'invention, le dispositif embarqué d'assistance fonctionne différemment du côté gauche et du côté droit. Cette caractéristique s'explique par le fait que les règles de conduite imposent aux véhicules automobiles de rouler d'un côté de la chaussée.

Dans la majorité des pays, les véhicules automobiles sont tenus de rouler du côté droit de la chaussée et d'effectuer les dépassements par le côté gauche des véhicules. Par conséquent, dans la majorité des cas, les véhicules venant de l'arrière passent par la gauche du premier véhicule 10. C'est pourquoi il est d'une part important de surveiller une zone étendue Zₑ du côté gauche du premier véhicule 10 et, d'autre part, il est suffisant de surveiller une zone réduite Zᵣ du côté droit du premier véhicule 10.

Bien entendu, si le premier véhicule 10 est destiné à circuler dans un pays dans lequel les véhicules roulent du côté gauche de la chaussée, il convient alors d'inverser le dispositif embarqué d'assistance de façon à surveiller une zone étendue Zₑ du côté droit du premier véhicule 10.

Le fait de différencier le principe de fonctionnement des moyens d'interface gauche et droite permet au conducteur de bien se rendre compte que les dimensions de la zone détectée et l'information fournie à gauche sont différentes de celles détectées à droite. Le but de cette différenciation est de lui faire comprendre de façon intuitive que, du côté droit, le système ne couvre que l'angle mort et n'assure pas la détection « lointaine ».

Dans une variante du dispositif embarqué d'assistance selon l'invention, on peut surveiller une zone étendue Zₑ de chaque côté du premier véhicule 10. Dans ce cas la structure des dispositifs d'affichage gauche 15 et droit 16 est similaire de façon à indiquer un des trois niveaux de danger ND possibles.

De manière connue, les capteurs de zone gauche 11 et droite 12 sont des radars. Mais il est possible de remplacer les radars par des caméras. Dans ce cas on procède à une analyse des images filmées par les caméras afin de détecter la présence du second véhicule 20 et afin de déterminer sa vitesse V₂ ainsi que la distance séparant le second véhicule 20 du premier véhicule 10.

Dans des variantes de l'invention les capteurs de zone gauche 11 et droite 12 sont des capteurs à ultrasons ou un autre moyen de détection connu.

## Revendications

1. Dispositif embarqué d'assistance au contrôle des déplacements d'un premier véhicule (10) automobile, notamment en vue d'une manoeuvre de changement de voie, du type comportant des capteurs (11, 12, 13) susceptibles de renseigner un calculateur (14) sur la présence et la vitesse (V₂) d'un second véhicule (20), ainsi que sur la distance (D) qui sépare le premier véhicule (10) du second véhicule (20), le second véhicule (20) étant animé d'une vitesse relative (Vᵣ) par rapport au premier véhicule (10), du type comportant des moyens d'interface (15, 16, 17) pour assister le conducteur du premier véhicule (10), lors d'une manoeuvre de changement de voie, en exploitant des données issues du calculateur (14), caractérisé en ce que le calculateur (14) calcule un intervalle de temps (lₜ) entre le second véhicule (20) et le premier véhicule (10), en effectuant le quotient de la distance (D) séparant les deux véhicules par la vitesse relative (Vᵣ) du second véhicule (20) puis en ce que, en fonction de l'intervalle de temps calculé (lT_{cal}), le calculateur (14) détermine un niveau de danger (ND) de la manoeuvre de changement de voie et en ce que les moyens d'interface (15, 16, 17) indiquent ce niveau de danger (ND) au conducteur.

2. Dispositif selon la revendication précédente, caractérisé en ce que, pour déterminer le niveau de danger (ND), le calculateur (14) compare l'intervalle de temps calculé (lT_{cal}) à des valeurs représentant des seuils prédéterminés de danger pour une manoeuvre de changement de voie.

3. Dispositif selon la revendication 2, caractérisé en ce que le calculateur (14) compare l'intervalle de temps calculé (lT_{cal}) à une valeur critique (lT_{cri}) et à une valeur de sécurité (lT_{séc}) de la manière suivante :
a) si l'intervalle de temps calculé (lT_{cal}) est supérieur ou égal à la valeur de sécurité (IT_{séc}), le niveau de danger (ND) est un niveau de danger minimal (NDₘᵢₙ) signalant que la manoeuvre de changement de voie présente un risque minimal ;
b) si l'intervalle de temps calculé (lT_{cal}) est inférieur à la valeur de sécurité (IT_{séc}) et supérieur à la valeur critique (lT_{cri}), le niveau de danger (ND) est un niveau de danger intermédiaire (NDᵢₙₜ) signalant que la manoeuvre de changement de voie présente un risque intermédiaire ;
c) si l'intervalle de temps calculé (lT_{cal}) est inférieur ou égal à la valeur critique (lT_{cri}), le niveau de danger (ND) est un niveau de danger maximal (NDₘₐₓ) signalant que la manoeuvre de changement de voie présente un risque maximal.

4. Dispositif selon l'une quelconque des revendications précédentes, caractérisé en ce que, pour indiquer le niveau de danger (ND), les moyens d'interface (15, 16, 17) comportent un dispositif d'affichage (15, 16) à plusieurs couleurs et/ou un dispositif de signalisation sonore (17).

5. Dispositif selon la revendication précédente prise en combinaison avec la revendication 3, caractérisé en ce que le dispositif d'affichage (15, 16) affiche une couleur différente pour chaque niveau de danger (ND) et le dispositif de signalisation sonore (17) émet un signal lorsque le calculateur détecte que le conducteur a l'intention de changer de voie alors que le niveau de danger maximal (NDₘₐₓ) est affiché.

6. Dispositif selon l'une quelconque des revendications précédentes, caractérisé en ce que les moyens d'interface (15, 16, 17) comportent une première partie (15) placée près du rétroviseur gauche (18) du premier véhicule (10) qui indique le niveau de danger (ND) pour le côté gauche du premier véhicule (10), et une seconde partie (16) placée près du rétroviseur droit (19) qui affiche le niveau de danger (ND) pour le côté droit du premier véhicule (10).

7. Dispositif selon la revendication précédente, caractérisé en ce que la première partie (15) des moyens d'interface est placée sur le rétroviseur gauche (18) du premier véhicule (10) et la seconde partie (16) des moyens d'interface est placée sur le rétroviseur droit (19) du premier véhicule (10).

8. Dispositif selon l'une quelconque des revendications précédentes, caractérisé en ce qu'il comporte, d'un côté du premier véhicule (10), un premier capteur de zone (11) qui surveille une zone étendue (Zₑ) comprenant la zone d'angle mort du champ de vision du conducteur ainsi qu'une zone arrière plus éloignée et comporte, de l'autre côté du premier véhicule (10), un second capteur de zone (12) qui surveille une zone réduite (Zᵣ) constituée de la zone d'angle mort du champ de vision du conducteur.

9. Dispositif selon la revendication précédente. caractérisé en ce que le second capteur de zone (12) renseigne le calculateur (14) sur la seule présence du second véhicule (20) et, si une telle présence a été détectée, le calculateur (14) détermine directement le niveau de danger maximal (NDₘₐₓ) que les moyens d'interface (15, 16, 17) indiquent au conducteur.

10. Dispositif selon l'une quelconque des revendications précédentes, caractérisé en ce que le capteur de zone (11, 12) est une caméra ou un radar ou un capteur à ultrasons ou tout autre moyen de détection.
